# EUROPÄISCHE PATENTSCHRIFT

(11) **EP 0 707 175 B1**
(45) Veröffentlichungstag und Bekanntmachung des Hinweises auf die Patenterteilung: **20.01.1999**
(21) Anmeldenummer: 95202720.9
(22) Anmeldetag: 10.10.1995
(51) Int. Cl.: F23D 14/58

(54) **Verbrennungsvorrichtung mit einer Düse**
Burning device with a nozzle
Dispositif à boûler avec une tuyère

(30) Priorität: 15.10.1994 DE 4436908
(43) Veröffentlichungstag der Anmeldung: 17.04.1996
(73) Patentinhaber: Philips Patentverwaltung GmbH, 22335 Hamburg (DE); Koninklijke Philips Electronics N.V., 5621 BA Eindhoven (NL)
(72) Erfinder: Chow, Andreas, c/o Philips Patentverwaltung GmbH, D-22335 Hamburg (DE); Maass-Emden, Herbert, c/o Philips, D-22335 Hamburg (DE); Neumann, Uwe, c/o Philips Patentverwaltung GmbH, D-22335 Hamburg (DE)
(74) Vertreter: Hartmann, Heinrich, Dipl.-Ing.

(56) Entgegenhaltungen:
- DD-A- 283 452
- DE-A- 4 231 866
- US-A- 5 022 853

## Beschreibung

Die Erfindung betrifft eine Verbrennungsvorrichtung mit einer Düse gemäß dem Oberbegriff des Anspruchs 1, beispielsweise einen Quarzbrenner eines Diffusionsofens mit einer Injektordüse.

Eine solche Düse ist aus der US-PS 4 680 008 bekannt. In einer Brennkammer befindet sich eine Injektordüse, die aus einem Quarzrohr mit einem sich aufweitenden Endstück besteht. Durch diese Injektordüse wird Wasserstoff (H₂) in die Brennkammer eingeleitet. Durch ein weiteres Quarzrohr, das die Injektordüse teilweise umgibt, wird gleichzeitig Sauerstoff (O₂) in die Brennkammer eingeleitet. In einem Verbrennungsprozeß bildet sich Wasserdampf (H₂O) in der Brennkammer. Bei der Halbleiterherstellung wird eine derartige Anordnung zur Bildung von Oxidschichten bei verschiedenen Halbleiterprozessen benutzt.

Aus der DE-A1-42 31 866 ist ein Brenner und ein Verfahren zum Verbrennen von Gas mit niedrigem Brennwert bekannt. Das in einer Mischkammer mit Verbrennungsluft gemischte Gas niedrigen Brennwertes wird dort durch mehrere rohrförmige Düsen eines Drosseleinbaus in die Brennkammer injiziert.

Der vorliegenden Erfindung liegt die Aufgabe zugrunde, eine Verbrennungsvorrichtung mit einer Düse mit verbesserter Flammform zu schaffen.

Diese Aufgabe wird erfindungsgemäß durch die in Anspruch 1 angegebene Verbrennungsvorrichtung gelöst.

Während bei der bekannten Anordnung die Flamme eine im Vergleich zum Durchmesser sehr große Länge und nahe an der Austrittsöffnung der Düse sehr große Hitze aufweist, ist die Flamme bei der erfindungsgemäßen Anordnung wesentlich kürzer bei größerem Durchmesser. Bei der bekannten Anordnung führt eine geringfügige Dejustierung der Injektordüse beispielsweise dadurch, daß der Austrittsbereich der Düse im Laufe der Zeit immer weiter abbrennt, dazu, daß die Flamme auf die Innenwand der Brennkammer trifft und dort zu Rekristallisationen führt. Sowohl die Rekristallisationen an der Düsenöffnung als auch an der Innenwand der Brennkammer erhöhen erheblich die Anzahl der Partikel in der Brennkammer, was gerade bei der Halbleiterherstellung vermieden werden muß. Bei der erfindungsgemäßen Anordnung entfällt die äußerst kritische Justierung der Injektordüse, und außerdem ist die Partikelbildung durch Rekristallisationen deutlich geringer. Aufgrund höherer Austrittsgeschwindigkeit des Wasserstoffs aus der Düse weist die Flamme bei gleichem Gasdurchsatz wie bei einer Düse der bekannten Art erst in einem Abstand von der Düsenaustrittsöffnung eine große Hitze auf, so daß die Düse in wesentlich geringerem Maße abbrennt und deshalb deutlich länger einsetzbar ist.

In einer Ausgestaltung der Erfindung ist vorgesehen, daß die Röhrchen und das Rohr aus Quarz bestehen. Dies gewährleistet, daß möglichst wenig Fremdpartikel bei den bei der Verbrennung herrschenden Temperaturen aus der Düse selbst in die Brennkammer gelangen und daß die Qualität der Produkte vor allem bei der Halbleiterherstellung möglichst hoch ist.

Zur festen Verbindung der Röhrchen und des Rohres sind die Röhrchen in einer weiteren Ausgestaltung der Erfindung miteinander verschmolzen und in das Rohr eingeschmolzen.

In einer Weiterbildung der Erfindung ist vorgesehen, daß die Längsachsen der Röhrchen parallel zueinander und parallel zur Längsachse des Rohres angeordnet sind. Diese Ausgestaltung hat den Vorteil, daß die schwierige Herstellung des Rohrbündels vereinfacht wird. Außerdem wird dadurch die Richtung, in der der Wasserstoff aus der Düse austritt, und die Form der Flamme in vorteilhafter Weise bestimmt.

Eine weitere Vereinfachung der Herstellung ergibt sich bei einer weitergehenden Ausgestaltung, bei der die Röhrchen und das Rohr die Form von geraden Kreiszylindern aufweisen.

Die Erfindung wird nachstehend anhand der Zeichnung näher erläutert. Es zeigen:
- Fig. 1: eine schematische Darstellung eines Brenners für einen Diffusionsofen,
- Fig. 2: eine Injektordüse in einer Schnittzeichnung und
- Fig. 3: die Injektordüse in Vorderansicht.

Mit 1 ist in Fig. 1 eine Quarzbrennkammer bezeichnet, die sich an einem Ende zu einer Austrittsöffnung 2 für den in der Brennkammer 1 erzeugten Wasserdampf verjüngt. Am anderen Ende der Brennkammer 1 ist der Injektor 3 mit der Injektordüse 4 angebracht. Durch die Zuleitung 5 wird Wasserstoff durch die Injektordüse 4 in die Brennkammer 1 geleitet und vermischt sich dort mit dem Sauerstoff, der durch eine weitere Zuleitung 6 durch den Injektor 3 und den ringförmigen Spalt 13 um die Düse 4 in die Brennkammer 1 strömt. Ein nicht dargestelltes Heizelement außerhalb der Brennkammer 1 beheizt die Brennkammer 1, wodurch das Wasserstoff-Sauerstoff-Gemisch unter Bildung von Wasserdampf in der Brennkammer 1 verbrennt. Die Flamme 7 hat dabei etwa die dargestellte Form.

Fig. 2 zeigt eine Schnittzeichnung durch einen Teil des Injektors 3 mit der Düse 4. Die Düse 4 besteht aus einem Rohr 8, in dem ein Bündel 9, bestehend aus einer Anzahl von Röhrchen mit wesentlich geringerem Durchmesser als das äußere Rohr 8, fest angeordnet - beispielsweise eingeschmolzen - ist. Die Röhrchen sind parallel zueinander angeordnet, miteinander zu dem Bündel 9 verschmolzen und weisen ebenso wie das Rohr 8 die Form von geraden Kreiszylindern auf. An dem Rohr 8 ist ein konisches Rohrstück 10 angebracht - beispielsweise angeschweißt - zur Verbindung der Düse 4 mit der Wasserstoffzuleitung 5. Der Injektor 3 besteht aus zwei aneinander angebrachten Rohren 11 und 12, wobei zwischen dem Rohr 11 und dem Rohr 8 der Düse 4 ein schmaler ringförmiger Spalt 13 bleibt, durch den der Sauerstoff in die Brennkammer 1 einströmt.

In der Vorderansicht der Injektordüse 4 in Fig. 3 ist deutlich das aus einer Mehrzahl von Röhrchen bestehende Bündel 9 erkennbar. Die genannten Vorteile werden in besonderem Maße erreicht, wenn das Bündel 9 aus mindestens 25 Röhrchen besteht.

Bei der gezeigten Ausgestaltung der Erfindung weist die Flamme 7 ein Verhältnis von Länge zu Durchmesser an der dicksten Stelle von etwa 4 : 1 auf, während bei der bekannten Anordnung die Flamme ein Verhältnis von etwa 60 : 1 aufweist. Da außerdem bei der erfindungsgemäßen Anordnung die Flamme 7 nicht direkt an der Austrittsöffnung der Düse 4 brennt, ist die Anzahl der in die Brennkammer 1 gelangenden Partikel geringer, die sich durch Rekristallisation an der Düse 4 ablösen. Dies verhindert weiterhin eine Dejustierung der Düse 4 bereits nach kurzer Betriebsdauer, wodurch die Flamme 7 wie bei der bekannten Anordnung dann auf die Innenwand der Brennkammer 1 treffen und dort Partikel durch Rekristallisation erzeugen kann. Da der Abbrand der Düse 4 wesentlich langsamer vor sich geht, kann die Düse 4 etwa um den Faktor drei länger eingesetzt werden. Letzlich wird auch die Qualität der Produkte aufgrund der geringeren Partikelzahl verbessert.

Hergestellt wird die Injektordüse 4 in der Weise, daß die Röhrchen längs in das Rohr 8 hineingeschoben werden, so daß das Rohr 8 möglichst gut ausgefüllt ist. Die Röhrchen werden dann in einem Erwärmungsprozeß in das Rohr 8 eingeschweißt, miteinander verschmolzen, und gleichzeitig wird das Bündel 9 und das Rohr 8 gezogen, bis der gewünschte Außendurchmesser des Rohres 8 erreicht ist. Im gezeigten Beispiel wurden etwa 50 Röhrchen vom Durchmesser 1,5 mm in ein Rohr 8 vom Durchmesser 20 mm gesteckt, und anschließend wurde das Rohr 8 auf einen Außendurchmesser von 16,5 mm gezogen. Schließlich wurde von der Düse 4 ein Teilstück etwa der Länge 8 mm abgetrennt und mit dem konischen Rohrstück 10 verschweißt.

Eingesetzt wird eine derartige Düse in Diffusionsöfen bei der Halbleiterherstellung, aber auch andere Einsatzmöglichkeiten wie eine Verbrennungsvorrichtung für Gefahrgase sind aufgrund der mit dieser Düse erreichbaren sehr hohen Verbrennungstemperaturen denkbar.

## Patentansprüche

1. Verbrennungsvorrichtung mit einer Düse (4) aus einem Bündel von in einem Rohr (8) angeordneten Röhrchen (9),
dadurch gekennzeichnet, daß zwischen dem Rohr (8) und einem die Düse (4) umgebenden weiteren Rohr (11) ein Spalt vorgesehen ist.

2. Anordnung nach Anspruch 1,
dadurch gekennzeichnet, daß die Röhrchen (9) und das Rohr (8) aus Quarz bestehen.

3. Anordnung nach Anspruch 1 oder 2,
dadurch gekennzeichnet, daß die Röhrchen (9) miteinander verschmolzen und in das Rohr (8) eingeschmolzen sind.

4. Anordnung nach einem der vorhergehenden Ansprüche,
dadurch gekennzeichnet, daß die Längsachsen der Röhrchen (9) parallel zueinander und parallel zur Längsache des Rohres (8) angeordnet sind.

5. Anordnung nach einem der vorhergehenden Ansprüche,
dadurch gekennzeichnet, daß die Röhrchen (9) und das Rohr (8) die Form von geraden Kreiszylindern aufweisen.

6. Verfahren zur Herstellung einer Düse (4) für eine Verbrennungsvorrichtung nach einem der vorhergehenden Ansprüche,
dadurch gekennzeichnet, daß das Rohr (8) mit Röhrchen (9) ausgefüllt wird, und daß die Röhrchen (9) und das Rohr (8) erwärmt, auf den gewünschten Durchmesser des Rohres (8) gezogen werden und miteinander verschweißt werden.

## Claims

1. A burning device with a nozzle (4) formed by a bundle of small tubes (9) arranged in one tube (8), characterized in that there is a gap between the tube (8) and a further tube (11) surrounding the nozzle (4).

2. A burning device as claimed in Claim 1, characterized in that the small tubes (9) and the tube (8) are made of quartz.

3. A burning device as claimed in Claim 1 or 2, characterized in that the small tubes (9) are fused together and are fused into the tube (8).

4. A burning device as claimed in any one of the preceding Claims, characterized in that the longitudinal axes of the small tubes (9) are mutually parallel and parallel to the longitudinal axis of the tube (8).

5. A burning device as claimed in any one of the preceding Claims, characterized in that the small tubes (9) and the tube (8) have the shape of straight circular cylinders.

6. A method of manufacturing a nozzle (4) for a burning device as claimed in any one of the preceding Claims, characterized in that the tube (8) is filled with the plurality of small tubes (9), and in that the small tubes (9) and the tube (8) are heated and are drawn down to the desired diameter of the tube (8) and are welded together.

## Revendications

1. Dispositif de combustion avec une tuyère (4) à partir de capillaires (9) disposés dans un tuyau (8),
caractérisé en ce qu'une fente est prévue entre le tuyau (8) et un tuyau (11) supplémentaire entourant la tuyère (4).

2. Dispositif selon la revendication 1,
caractérisé en ce que les capillaires (9) et le tuyau (8) sont en quartz.

3. Dispositif selon l'une des revendications 1 ou 2,
caractérisé en ce que les capillaires (9) sont soudés entre eux et fondus sans le tuyau (8).

4. Dispositif selon l'une des revendications précédentes,
caractérisé en ce que les axes longitudinaux des capillaires (9)sont disposés parallèlement l'un à l'autre et parallèlement à l'axe longitudinal du tuyau (8).

5. Dispositif selon l'une des revendications précédentes,
caractérisé en ce que les capillaires (9) et le tuyau (8) présentent la forme de cylindres circulaires droits.

6. Procédé de fabrication d'une tuyère (4) pour un dispositif d'incinération selon l'une des revendications précédentes,
caractérisé en ce que le tuyau (8) est rempli de capillaires (9) et que les capillaires (9) et le tuyau (8) sont chauffés, étirés au diamètre souhaité du tuyau (8) et soudés l'un à l'autre.
